# EUROPÄISCHE PATENTSCHRIFT

(11) **EP 0 588 034 B1**
(45) Veröffentlichungstag und Bekanntmachung des Hinweises auf die Patenterteilung: **29.01.1997**
(21) Anmeldenummer: 93112129.7
(22) Anmeldetag: 29.07.1993
(51) Int. Cl.: E03F 5/04, E03F 5/06, E02D 29/14

(54) **Aufsatzstück für Decken- und Bodenabläufe**
Attachment for floor or street drains
Elément de hausse pour bouche d'écoulement de chaussée et de sol

(30) Priorität: 05.08.1992 DE 9210471 U
(43) Veröffentlichungstag der Anmeldung: 23.03.1994
(73) Patentinhaber: PASSAVANT-WERKE AG, D-65322 Aarbergen 7 (DE)
(72) Erfinder: Hiess, Dieter, D-65307 Bad schwalbach (DE)

(56) Entgegenhaltungen:
- FR-A- 2 453 241
- US-A- 2 629 457
- US-A- 3 674 149

## Beschreibung

Die Neuerung betrifft Decken- und Bodenabläufe für die Entwässerung von Naßräumen, wie Bäder, Duschen, Waschküchen usw. und insbesondere die durch einen Rost abgedeckten Aufsatzstücke für diese Abläufe.

Die Roste für diese Abläufe werden in der Regel lose eingelegt oder verschraubt. Wenn sie verschraubt werden, müssen Gewindelöcher in der Rostauflage bereits vorhanden sein. Es besteht der Wunsch, z.B. in öffentlichen Anlagen den lose eingelegten Rost nachträglich gegen unbefugtes Herausnehmen zu sichern. Diese Aufgabe wird durch ein Einsatzteil in Form einer Haltekonsole gelöst, die Schraubgewindelöcher aufweist und mit unter Teile des Aufsatzstücks greifenden Fingern und/oder Zungen versehen ist. Jeder Schraube ist eine solche Haltekonsole zugeordnet und sitzt vorzugsweise in zwei sich diametral gegenüberliegenden Ecken des Rechteckrostes.

Aufsatzstücke, die aus Edelstahlblechen bestehen und durch Nieten o.ä. zusammengesetzt sind, besitzen in der Rostauflage Stanz- oder Nietlöcher. In diese Löcher werden die Haltekonsolen eingesetzt. Hierzu besitzen sie einen nach innen im Viertelkreis abgewinkelten Stift, der unter Schwenken in die Löcher eingesteckt werden kann. Die Haltekonsolen sind anschließend gegen Schraubenzug von oben gesichert. Um ein Schrägstellen im Einbauzustand des Rostes zu verhindern, werden die Haltekonsolen außen zusätzlich mit einer abgewinkelten Zunqe versehen, die unter den Außenrand des Rostes greift. Dort erhält der Rost vorzugsweise eine Ausnehmung, so daß die Auflage des Rostes nicht unterbrochen ist.

Die Zeichnung zeigt einen Vertikalschnitt durch einen neuerungsgemäß gesicherten Gitterrost eines Aufsatzstücks für Bodenabläufe. Das Aufsatzstück 1 greift wie üblich mit seinem unteren Kragen 2 in die Öffnung des Ablaufgehäuses und ist dort stufenlos auf die Estrich- und Bodenbelagdicke einstellbar.

Auf den kreisrund ausgebildeten Kragen 2 ist ein Rahmen 3 mit quadratischem Grundriß aufgenietet. Die Nietlöcher 4 liegen sich gewöhnlich diametral in den Ecken gegenüber, dort wo der runde Innenrand 5 des Kragens in den Quadratquerschnitt des Rahmens 3 eingreift. Diese Flächenteile bilden die Auflage für den Gitterrost 6, von dem nur ein Randstreifen 7 und zwei Gitterstäbe 8 zu sehen sind. An den Rahmen sind außen noch Anker 9 zur besseren Halterung im Estrich angesetzt. In beide sich diametral gegenüberliegende Ecken des Gitterrostes 6 sind Plättchen 10 mit Schraublöchern 11 eingesetzt, die ein Gitterfeld ausfüllen.

Die Haltekonsole 12 zum Sichern des Gitterrostes besteht aus einem Z-förmig abgekanteten Blechstreifen, einer unten befestigten Mutter 13 und einem unten viertelkreisförmig abgebogenen Stift 14. Der Stift wird vor Einlegen des Rostes in das zugehörige Nietloch 4 gesteckt, und die Haltekonsole dabei in die Waagerechte gekippt, so daß sie anschließend mit ihrer äußeren Zunge 16 auf der Auflagefläche aufliegt. Der Randstreifen 7 des Gitterrostes 6 ist dort entsprechend ausgespart. Der Gitterrost wird sodann eingelegt und mit den Inbus-Schrauben 15 befestigt. Die Inbus-Schraube kann ein Sonderprofil für den Steckschlüssel haben, so daß auch hierdurch eine besondere Sicherung gegen unberechtigte Entnahme gegeben ist.

## Patentansprüche

1. Aufsatzstück (1) für Decken- und Bedenabläufe mit einem lose eingelegten Rost (6), der mindestens zwei diametral gegenüberliegende Durchgangslöcher für Befestigungsschrauben (15) aufweist,
**gekennzeichnet** durch den Durchgangslöchern (4) im Aufsatzstück (1) zugeordnete, lose eingesetzte Haltekonsolen (12) mit Schraubgewindelöchern, die mit unter Teile des Aufsatzstücks (1) greifenden Fingern (14) oder Zungen versehen sind.

2. Aufsatzstück nach Anspruch 1, **dadurch gekennzeichnet**, daß die Haltekonsole (12) außen eine unter den Rost (7) greifende abgewinkelte Zunge (16) und innen einen durch ein Durchgangsloch (4) des Aufsatzstücks (1) steckbar abgewinkelten Stift (14) enthält.

3. Aufsatzstück nach Anspruch 2, **dadurch gekennzeichnet**, daß dort, wo die abgewinkelte Zunge (16) unter den Rostrand (7) greift, der Rostrand (7) entsprechend ausgenommen ist.

## Claims

1. Top piece for floor drains with removable grating which is provided at least with two through holes for the fastening screws, positioned diametrically opposite, **characterized** by removable supports with threaded holes (12) for the through holes (4) in the top piece (1) which are provided with fingers (14) or tongues reaching at several places underneath the top piece.

2. Top piece according to claim 1, **characterized in that** the support (12) is provided at the outside with an angular tongue (16) reaching underneath the grating (7) and at the inside with an angular pin (14) which will be inserted into a through hole (4) of the top piece (1).

3. Top piece according to claim 2, **characterized in that** the edge of the grating (7) has a recess where the angular tongue (16) reaches underneath the grating.

## Revendications

1. Couronnement de bouche avaloir de plancher avec grille amovible pourvu au moins de deux trous débouchants positionnés diamétralement opposés pour les vis de fixation, c**aractérisé par** des appuis amovibles avec des trous taraudés (12) pour les trous débouchants (4) dans le couronnement (1) lesquels sont munis de doigts (14) ou langues qui s'étendent à divers endroits sous le couronnement.

2. Couronnement selon revendication 1, **caractérisé en ce que** l'appui (12) est muni à son extérieur d'une langue coudée (16) s'étendant sous la grille (7) et à son intérieur d'une goupille coudée (14) laquelle sera insérée dans un trou débouchant (4) du couronnement (1).

3. Couronnement selon revendication 2, **caractérisé en ce que** le bord de la grille (7) est pourvu d'un évidement où la langue coudée (16) s'étend sous le bord de la grille (7).
